# EUROPÄISCHE PATENTSCHRIFT

(11) **EP 1 892 731 B1**
(45) Veröffentlichungstag und Bekanntmachung des Hinweises auf die Patenterteilung: **13.03.2013**
(21) Anmeldenummer: 07112148.7
(22) Anmeldetag: 10.07.2007
(51) Int. Cl.: H01B 7/08

(54) **Kabel und Verfahren zur Herstellung des Kabels**
Cable and method for manufacturing the cable
Câble et procédé destiné à la fabrication du câble

(30) Priorität: 24.08.2006 DE 102006039604
(43) Veröffentlichungstag der Anmeldung: 27.02.2008
(73) Patentinhaber: Weidmüller Interface GmbH & Co. KG, 32758 Detmold (DE)
(72) Erfinder: Hock, Thomas, 78112, St. Georgen (DE); Holterhoff, Klaus, 57462, Olpe (DE); Oesterhaus, Jens, 32760, Detmold (DE); Fehling, Stephan, 32791, Lage (DE)
(74) Vertreter: Dantz, Jan Henning

(56) Entgegenhaltungen:
- US-A- 4 641 904
- US-A- 5 973 268
- US-A1- 2003 064 615

## Beschreibung

Die Erfindung betrifft ein Kabel nach dem Oberbegriff vom Anspruch 1 und ein Verfahren zur Herstellung des Kabels bzw. zur Anbringung von Markierungen an einem ansonsten vorgefertigten Kabel, das nach einem der Ansprüche 1 bis 12 auf gebaut ist, nach dem Oberbegriff des Anspruchs 13.

Kabel, insbesondere Flachbandkabel, die parallele und/oder miteinander verdrillte Leiter (letztere in so genannter "Twisted-Pair-Technologie") aufweisen, sind an sich bekannt. Zum Stand der Technik werden insofern die DE 38 90 470 C2, die US 6,270,598 B1, die US 5,606,151 , US 4 641 904 A, US 5 973 268 A und die US 6,476,329 B2 genannt.

Ein besonderes Problem dieser Kabel tritt bei der Kontaktierung der miteinander verdrillten Leiter mittels isolationsdurchdringenden Kontakten auf, welche die miteinander verdrillten Leiter an genau den Stellen kontaktieren müssen, die sich für diesen Zweck eignen. Dies können z.B. Stellen sein, an denen die Leiter in der Kabelebene nebeneinander liegen oder senkrecht zur Kabelebene übereinander. Auch die parallelen Seiten liegen nicht immer definiert zueinander, so dass auch deren Halterung nicht immer sicher erfolgt.

Um dieses Problem zu lösen, ist es aus der gattungsgemäßen US 6,476,329 B2 bekannt, die Verdrillung der Leiter über eine vorgegebene Längserstreckung aufzuheben und die Leiter in diesem Bereich mittels der isolationsdurchdringenden Kontakte zu kontaktieren. Diese Maßnahme verteuert aber die Herstellung des Kabels. Zudem wirkt sich auch die Aufhebung der Verdrillung über einen vorgegeben Bereich nicht vorteilhaft auf die Signalübertragung mit dem Kabel aus. Es ist daher wünschenswert, ein Kabel mit durchgehend verdrillten Leitern zu schaffen.

Die Erfindung hat die Aufgabe, dieses Problem zu beheben und das gattungsgemäße Kabel derart weiterzuentwickeln, dass eine sichere Kontaktierung von Leitern und insbesondere - wenn vorhanden - der verdrillten Leiter auch mit isolationsdurchdringenden Kontakten, insbesondere Piercingkontakten, möglich ist. Es sollen ferner ein Verfahren zur Herstellung des Kabels geschaffen werden und eine Anschlusseinrichtung zur Kontaktierung des erfindungsgemäßen Kabels.

Die Erfindung löst diese Aufgabe durch den Gegenstand der Ansprüche 1 und 13.

Die Markierungen erlauben in einfacher Weise das Setzen der isolationsdurchdringenden Kontakte oder einer übergeordneten Anschlusseinrichtung mit dem wenigstens einen isolationsdurchdringenden Kontakt an der richtigen Stelle. Es ist aber nicht möglich, sie in einem festen Raster zu setzen. Dies löst die Erfindung dadurch, dass der Kabelmantel aus einem transparenten, insbesondere durchsichtigen Material besteht. Diese Maßnahme ist zwar an sich bekannt. Nicht erkannt wurde jedoch der Vorteil, dass es besonders einfach ist, diese Maßnahme dazu zu nutzen, automatisiert Markierungen an dem Kabel anzubringen. Die Maßnahme der Durchsichtigkeit ermöglicht es ferner, auf einfache Weise auch sonstige Eigenschaften zu untersuchen, so z.B. die Parallelität von Leitern des Kabels, um beispielsweise sicherzustellen, dass eine besonders gut geeignete Stelle des Kabels, an der die Leiter exakt wie vorgegeben zueinander angeordnet sind, zu kontaktieren.

Insbesondere werden die Markierungen an Stellen gesetzt, an denen miteinander - insbesondere durchgängig - verdrillte Leiter im verdrillten Bereich mit IDC-Kontakten kontaktierbar sind. Zudem werden auch an Kabeln mit nur parallelen Leitern optimale Stellen zur IDC-Kontaktierung ermittelt und gekennzeichnet.

Unter "im Bereich von Stellen des Kabels, an denen die miteinander verdrillten Leiter zu kontaktieren sind" ist zu verstehen, dass sich die Markierungen an Stellen befinden, die einen vorbekannten - z.B. konstanten - Abstand zu den mit den Piercingkontakten zu kontaktierenden Stellen aufweisen.

Zwar ist aus der US 6,412,265 B1 auch ein isolationsdurchdringendes Kabel bekannt, in dessen Kabelmantel Perforationen eingebracht sind. Diese sind jedoch regelmäßig über den Kabelmantel verteilt und nicht derart ausgebildet, dass sie als Markierung nutzbar sind oder solche darstellen, denn sie erlauben nicht das Ausrichten der isolationsdurchdringenden Kontakte so, dass die verdrillten Leiter an der zutreffenden Stellen kontaktiert werden. Dies gilt um so mehr, als auch die Verdrillung in die Kabellängsrichtung nicht ganz konstant ist, so dass die Markierungen durchaus nicht in einem genauen Raster anzuordnen sind sondern vorzugsweise gerade da, wo die optimale Stelle zur Kontaktierung der Leiter jeweils ermittelt wird bzw. wurde.

Vorzugsweise besteht der Kabelmantel aus einem mittels einer Lichtquelle durchleuchtbaren Material.

Es ist zweckmäßig, wenn die Markierungen als leicht auffindbare Durchbrüche oder Einprägungen im Kabelmantel ausgebildet sind. Ergänzt wird diese Variante der Erfindung in vorteilhafter Weise durch eine Anschlusseinrichtung zum Kontaktieren miteinander verdrillter Leiter eines Kabels, welche eine Einrichtung zum Ausrichten an den Markierungen des Kabels aufweist. Dabei kann es sich beispielsweise in einfachster Weise um einen Vorsprung zum Eingriff in einen Durchbruch oder eine Ausprägung handeln, welcher/welche die Markierung bildet.

Vorzugsweise liegt die Markierung direkt seitlich (senkrecht zur Längsrichtung X neben der zu kontaktierenden Stelle. Die Markierung kann aber auch in Längsrichtung des Kabels etwas versetzt liegen, wenn dies bei der Konstruktion der Anschlußvorrichtung entsprechend berücksichtigt ist. Wichtig ist, dass der Vorsprung so in die Markierung eingreift, dass der isolationsdurchdringende Kontakt zur Kontaktierung der verdrillten Leiter richtig ausgerichtet ist.

Wenn mehrere verdrillte Leiterpaar vorgesehen sind, können entsprechend ggf. auch mehrere - ggf. verschiedene - Markierungen für jedes verdrillte Leiterpaar vorgesehen sein.

Es bietet sich an, in Längsrichtung je vollständigem Wendelumlauf (Verdrillung über 360°) je eine der Markierungen vorzusehen.

Vorzugsweise sind die Markierungen in Längsrichtung des Kabels neben den Stellen des Kabels angeordnet sind, an denen die miteinander verdrillten Leiter von den isolationsdurchdringenden Kontakten zu kontaktieren sind.

In der Regel sind dies die Bereiche, an denen die denen die miteinander verdrillten Leiter in Richtung der Bewegung der isolationsdurchdringenden Kontakte miteinander fluchten.

Die Erfindung schafft auch ein Verfahren zur Herstellung eines Kabels, bei dem aus einem vorgefertigten Kabel - vorzugsweise mit wenigstens einem Paar paralleler Leiter und/oder miteinander verdrillter Leiter - ermittelt wird, an welchen die Stellen ggf. die parallelen Leiter oder ggf. - d.h., wenn jeweils vorhanden - die miteinander verdrillten Leiter mit den Isolationsdurchdringenden Kontakten kontaktierbar sind, wobei das Kabel bzw. der Kabelmantel vorzugsweise an diesen Stellen oder im Bereich dieser Stellen mit Markierungen versehen wird. Dazu wird das im übrigen vorgefertigte Kabel mittels einer Lichtquelle durchleuchtet, die relativ zum Kabel beweglich ist, wobei mit Hilfe eines ebenfalls relativbeweglichen Sensors auf der anderen Seite des Kabel(mantel)s die Stellen ermittelt werden, an denen die parallelen oder verdrillten Leiter mittels isolationsdurchdringenden Kontakten kontaktierbar sind und wobei das Kabel bzw. sein Mantel mit Markierungen versehen wird, an denen der jeweilige isolationsdurchdringende Kontakt bzw. eine entsprechende Anschlusseinrichtung zum Kontaktieren ausgerichtet wird. Dies Verfahren ist einfach und auch automatisiert durchführbar. Nach dem Stand der Technik war kein Verfahren bekannt, um Markierungen an Kabeln z.B. zur Kennzeichnung von zur Kontaktierung geeigneten Stellen an verdrillten Leitern in einem Kabelmantel setzen zu können, obwohl es an sich bereits angedacht worden war, derartige Markierungen am Kabel anzubringen. Die Idee konnte aber nicht in ein automatisiertes Verfahren umgesetzt werden, da der Abstand der geeigneten Stellen im Kabelmantel in der Regel nicht so konstant ist, dass man die Markierungen einfach in einem festen Raster anbringt. Dieses Problem kann erfindungsgemäß gelöst werden.

Vorteilhafte Ausgestaltungen sind den übrigen Unteransprüchen zu entnehmen.

Zum Stand der Technik werden noch die DE 197 17 216 A1, die DE 101 57 678 A1, die DE 35 27 847 A1, die DE 20 2005 010 039 U1, die DE 17 54 975 U, die DE 690 19 255 T2, die DE 689 09 192 T2, die DE 38 89 982 T2, die DD 279 335 A1, die US 6 476 329 B2, die US 2003/0196829 A1, die US 2002/012 9968A1, die US 5 606 151 A, die US 5 483 020 A, die US 5 182 466 A, die US 6 270 598 B1, die US 4 034 148 und die WO 01/08167 A1 genannt.

Nachfolgend wird die Erfindung unter Bezug auf die Zeichnung anhand von Ausführungsbeispielen näher beschrieben. Es zeigt:
- Fig. 1: eine perspektivische Ansicht eines Kabels;
- Fig. 2: das Kabel aus Fig. 1 nach dem Durchlaufen eines letzten Fertigungsschrittes;
- Fig. 3: das Kabel aus Fig. 2 während der Kontaktierung mit einer als Sprengansicht dargestellten Anschlusseinrichtung;
- Fig. 4a: einen Schnitt durch die Anordnung aus Fig. 3;
- Fig. 4b: eine Ausschnittsvergrößerung aus Fig. 3a;
- Fig. 5: eine Draufsicht auf das Kabel aus Fig. 1;
- Fig. 6: eine Draufsicht auf das Kabel aus Fig. 2; und
- Fig. 7: eine Draufsicht auf das Kabel aus Fig. 2 und 6 mit isolationsdurchdringenden Kontakten.

Fig. 1 zeigt ein vorkonfektioniertes bzw. vorgefertigtes Kabel mit einem Kabelmantel 1, in den Leiter 2 eingebettet sind, die vorzugsweise - aber nicht zwingend - wiederum von einer Isolierung 3 umgeben sind.

Hier ist das Kabel als Flachbandkabel ausgebildet, das vierzehn Leiter 2a bis 2n auf weist. Diese Zahl ist beispielhaft zu verstehen und kann im Rahmen der Erfindung variiert werden. Der Durchmesser der Leiter 2 des Kabels kann dabei gleich oder auch verschieden sein.

Die Leiter 2a bis 2n sind hier in zwei Gruppen 4, 5 zu je sieben Leitern 2a bis 2g und 2h bis 2n gruppiert, wobei zwischen den beiden Gruppen ein über den Abstand der Leiter 2 innerhalb der Gruppen 4, 5 hinausgehender Abstand besteht, der von einem Kabelmantelstreifen 6 überbrückt ist.

In der einen Gruppe 4 von Leitern 2a bis 2g liegen die Leiter 2 alle parallel zueinander. In der zweiten Gruppe von Leitern 2 liegen die fünf Leiter 2h bis 21 parallel zueinander. Die Leiter 2k und 2 m weisen einen größeren Durchmesser auf als die Leiter 2a bis 2j. Wenigstens zwei der Leiter - die Leiter 2m, 2n - sind darüber hinaus miteinander verdrillt (Twisted Pair), wobei diese verdrillte Einheit 7 wiederum als Ganzes parallel zu den weiteren Leitern angeordnet ist.

Wesentlich ist zunächst, dass wenigstens zwei der Leiter 2 des Kabels miteinander verdrillt sind. Alternativ könnten im Kabel auch mehrere verdrillte Leiterpaare vorzugsweise in einer Ebene nebeneinander angeordnet sein (hier nicht dargestellt). Darüber hinaus wäre es auch denkbar, mehr als zwei Leiter miteinander zu verdrillen.

Das Kabel bildet hier eine besonders bevorzugte Flachbandkabelform aus. Alternative Ausgestaltungen sind denkbar, so insbesondere flach elliptisch geformte Kabel. Werden runde Kabel eingesetzt, empfiehlt es sich, ein Polarisierungsmittel wie einen Steg am Außenmantel vorzusehen.

Erfindungsgemäß besteht der Kabelmantel 1 aus einem transparenten bzw. lichtdurchlässigen Material, was beispielsweise aus Fig. 5 bis 7 veranschaulicht wird.

Um nicht nur die Leiter 2a bis 21 sondern auch die miteinander verdrillten Leiter 2m, 2n mittels isolationsdurchdringenden Kontakte (IDC-Kontakte) 8 (Fig.3, Fig. 7) kontaktieren zu können, wird das Kabel 1 der Fig.1 einem letzten Fertigungsschritt unterzogen.

Dabei wird zunächst ermittelt, an welchen die Stellen die miteinander verdrillten Leiter 2m, 2n mit den isolationsdurchdringenden Kontakten kontaktierbar sind. In der Regel werden dies die relativ zur Bewegungsrichtung der Isolationsdurchdringenden Kontakte entweder miteinander fluchtenden oder nebeneinander angeordneten Stellen 9 oder 10 sein. An den gewünschten Stellen wird das Kabel 1 dann einmalig oder vorzugsweise im Bereich jeder Wendel mit Markierungen 11 versehen.

Hier ist es gewünscht, die miteinander verdrillten Leiter 2m, 2n an den Stellen zu kontaktieren, an denen sie relativ zur Kabelebene senkrecht übereinander (in Fig. 7 also parallel zur Blattebene) liegen. Dies sind die Stellen 9, an denen die Leiter 2m, 2n in der Richtung der Bewegung der IDC-Kontakte 8 miteinander fluchten. Sodann werden die später zu kontaktierenden Stellen 9 jeweils mit wenigstens einer der Markierungen 11 versehen.

Die Markierungen 11 können bei dem bevorzugten Ausführungsbeispiel leicht erkennbar und übersichtlich im mittleren Kabelmantelstreifen 6 als Durchbrüche ausgebildet sein (Fig. 2).

Es ist aber prinzipiell auch denkbar, Markierungen anderer Art am Kabelmantel vorzusehen. Wichtig ist, dass die Markierungen 11 in einer festen Relation zur Wendelanordnung und der Ausrichtung der miteinander verdrillten Leiter 2m, 2n stehen. Es bietet sich an, möglichst genau die mit den isolationsdurchdringenden Kontakten zu kontaktierenden Stellen bzw. Bereiche des Kabels in dessen Längsrichtung X zu markieren, was besonders gut in Fig. 7 ersichtlich ist. Die Markierungen 11 sind hier senkrecht zur Längserstreckung X seitlich neben der kontaktierbaren Stelle 9 im Kabelmantelstreifen 6 gesetzt.

Das Markieren erfolgt vorzugsweise automatisch mittels einer Einrichtung zum Durchleuchten des Kabels, wobei das Kabel beispielsweise von einer Seite her mit einer Lichtquelle durchleuchtet wird, die relativ zum Kabel beweglich ist. Dabei wird mit Hilfe eines ebenfalls relativbeweglichen Sensors auf der anderen Seite des Kabels ermittelt, wann die Leiter 2m, 2n direkt übereinander liegen.

Dies ist möglich, da der Lichteinfall in den Sensor davon abhängt, ob die beiden verdrillten Leiter übereinander oder nebeneinander liegen. Wird ein Maximum an Lichteinfall ermittelt, wird die Markierung gesetzt.

Das Kontaktieren erfolgt vorzugsweise mittels einer Anschlusseinrichtung mit einem vorzugsweise mehrteiligen Gehäuse 12, 13 und mit den IDC-Kontakten 8 (vorzugsweise Piercingkontakte), die z.B. am Deckel befestigt sein können. Das Gehäuse 12, 13 wird an einer der Markierungen 11 ausgerichtet. So ist es beispielsweise denkbar, dass das Gehäuseunterteil 12 einen Vorsprung 14 aufweist, der dazu ausgerichtet ist, in den Durchbruch, welcher die Marierungen 11 bildet, einzugreifen, so das die richtige Ausrichtung der Anschlusseinrichtung 8 beim Kontaktieren des Kabels quasi "automatisch" gewährleistet ist (Fig. 7).

### Bezugszeichen

- Kabelmantel: 1
- Leiter: 2a-n
- Isolierung: 3
- Gruppen: 4,5
- Kabelmantelstreifen: 6
- verdrillte Einheit: 7
- IDC-Kontakte: 8
- Stellen: 9 oder 10
- Markierungen: 11
- Gehäuse: 12, 13
- Vorsprünge: 14

## Patentansprüche

1. Kabel mit einem Kabelmantel (1), in den wenigstens zwei oder mehrere Leiter (2) eingebettet sind, wobei sich das Kabel in eine Längsrichtung (X) erstreckt, wobei das Kabel in Längsrichtung (X) Markierungen (11) aufweist, welche direkt an oder im Bereich von Stellen des Kabels (1) angeordnet sind, an denen wenigstens einer der oder die Leiter (2m, 2n) mittels wenigstens einem isolationsdurchdringenden Kontakt (8) kontaktierbar ist/sind, **dadurch gekennzeichnet, dass** der Kabelmantel (1) aus einem transparenten, durchsichtigen Material besteht.

2. Kabel nach Anspruch 1, bei dem ferner wenigstens zwei der Leiter (2m, 2n) des Kabels miteinander verdrillt sind, **dadurch gekennzeichnet, dass** die Markierungen (11) direkt an oder im Bereich von Stellen des Kabels (1) angeordnet sind, an denen die miteinander verdrillten Leiter (2m, 2n) im verdrillten Bereich mittels wenigstens einem isolationsdurchdringenden Kontakt (8) kontaktierbar sind.

3. Kabel nach Anspruch 1 oder 2, **dadurch gekennzeichnet, dass** der Kabelmantel aus einem mittels einer Lichtquelle durchleuchtbaren Material besteht.

4. Kabel nach einem der vorstehenden Ansprüche, **dadurch gekennzeichnet, dass** die Leiter (2a bis 2n) in wenigstens zwei Gruppen angeordnet sind, zwischen denen ein Kabelmantelstreifen (6) ausgebildet ist, welcher mit den Markierungen (11) versehen ist.

5. Kabel nach einem der vorstehenden Ansprüche, **dadurch gekennzeichnet, dass** die Markierungen (11) als Durchbrüche (11) im Kabelmantel (3) ausgebildet sind.

6. Kabel nach einem der vorstehenden Ansprüche, **dadurch gekennzeichnet, dass** die Markierungen (11) als Einprägungen im Kabelmantel (3) ausgebildet sind.

7. Kabel nach einem der vorstehenden Ansprüche, **dadurch gekennzeichnet, dass** in Längsrichtung (X) des Kabels je vollständigem Wendelumlauf - d.h. je kompletter Verdrillung der Leiter (2m, 2n) über 360° je eine der Markierungen (11) am Kabel ausgebildet ist.

8. Kabel nach einem der vorstehenden Ansprüche, **dadurch gekennzeichnet, dass** die Markierungen (11) in Längsrichtung des Kabels neben den Stellen (9) des Kabels angeordnet sind, an denen die miteinander verdrillten Leiter (2m, 2n) von den isolationsdurchdringenden Kontakten (8) zu kontaktieren sind.

9. Kabel nach einem der vorstehenden Ansprüche, **dadurch gekennzeichnet, dass** die Markierungen (11) in Längsrichtung des Kabels neben den Stellen (9) des Kabels angeordnet sind, an denen die denen die miteinander verdrillten Leiter (2m, 2n) in Richtung der Bewegung der isolationsdurchdringenden Kontakte (8) beim Kontaktieren miteinander fluchten.

10. Kabel nach einem der vorstehenden Ansprüche, **dadurch gekennzeichnet, dass** das Kabel als Flachbandkabel ausgebildet ist und dass die Markierungen (11) in Längsrichtung des Kabels neben den Stellen (9) des Kabels angeordnet sind, an denen die miteinander verdrillten Leiter (2m, 2n) senkrecht zur Kabelebene übereinander liegen.

11. Kabel nach einem der vorstehenden Ansprüche, **dadurch gekennzeichnet, dass** das Kabel einen elliptischen Querschnitt aufweist.

12. Kabel nach einem der vorstehenden Ansprüche, **dadurch gekennzeichnet, dass** das Kabel einen kreisrunden Querschnitt aufweist und mit einem Polarisierungsmittel wie einem Steg versehen ist.

13. Verfahren zur Herstellung eines Kabels nach einem der vorstehenden Ansprüche,
**dadurch gekennzeichnet, dass**
a) das vorgefertigte Kabel mittels einer Lichtquelle durchleuchtet wird, die relativ zum Kabel beweglich ist,
b) die Stellen in Längsrichtung (X) des Kabels ermittelt werden, an denen wenigstens ein paar der Leiter des Kabels mittels isolationsdurchdringenden Kontakten kontaktierbar sind und
c) dass das Kabel mit wenigstens einer oder mehreren Markierungen (11) versehen wird, an denen der jeweilige Isolationsdurchdringende Kontakt bzw. eine entsprechende Anschlusseinrichtung zum Kontaktieren ausgerichtet wird.

14. Verfahren nach Anspruch 13, **dadurch gekennzeichnet, dass** im Schritt b) mit Hilfe eines Sensors die Stellen ermittelt werden, an denen die Leiter mittels isolationsdurchdringenden Kontakten kontaktierbar sind.

15. Verfahren nach Anspruch 14, **dadurch gekennzeichnet, dass** das vorgefertigte Kabel mit wenigstens einem Paar miteinander verdrillter Leiter (2m, 2n) versehen wird und dass ermittelt wird, an welchen die Stellen die miteinander verdrillten Leiter (2m, 2n) mit den isolationsdurchdringenden Kontakten (8) kontaktierbar werden und dass das Kabel an diesen Stellen mit wenigstens einer oder mehreren Markierungen (11) versehen wird.

16. Verfahren nach Anspruch 15, **dadurch gekennzeichnet, dass** mit Hilfe des Sensors die Stellen ermittelt werden, an denen die parallelen Leiter mittels isolationsdurchdringenden Kontakten kontaktierbar sind.

17. Verfahren nach Anspruch 16, **dadurch gekennzeichnet, dass** wobei mit Hilfe des Sensors die Stellen ermittelt werden, an denen die verdrillten Leiter (2m, 2n) mittels isolationsdurchdringenden Kontakten kontaktierbar sind und dass das Kabel mit Markierungen (11) versehen wird, an denen der jeweilige Isolationsdurchdringende Kontakt bzw. eine entsprechende Anschlusseinrichtung zum Kontaktieren ausgerichtet wird.

18. Verfahren nach Anspruch 17, **dadurch gekennzeichnet, dass** im Schritt b) ermittelt wird, wann die Leiter (2m, 2n) direkt übereinander liegen.

19. Verfahren nach einem der Ansprüche 13 bis 18, **dadurch gekennzeichnet, dass** im Schritt a) ein Kabel mit einem transparenten, lichtdurchlässigen Kabelmantel (1) durchleuchtet wird.

20. Verfahren nach einem der Ansprüche 13 bis 19, **dadurch gekennzeichnet, dass** der Sensor relativ zum Kabel beweglich ist.

21. Verfahren nach einem der Ansprüche 13 bis 20, **dadurch gekennzeichnet, dass** der Sensor relativ zum Kabel auf der der Lichtquelle gegenüber liegenden Seite bewegt wird.

## Claims

1. Cable having a cable sheath (1) in which at least two or several conductors (2) are embedded, wherein the cable extends in a longitudinal direction (X), the cable having markings (11) in the longitudinal direction (X) which are located directly at or in the region of points of the cable (1) where at least one of the conductors or the conductors (2m, 2n) can be contacted by means of at least one insulation-penetrating contact (8), **characterised in that** the cable sheath (1) is made of a transparent, non-opaque material.

2. Cable according to claim 1, wherein further at least two of the conductors (2m, 2n) are twisted, **characterised in that** the markings (11) are located directly at or in the region of points of the cable (1) where the twisted conductors (2m, 2n) can in the twisted region be contacted by means of at least one insulation-penetrating contact (8).

3. Cable according to claim 1 or 2, **characterised in that** the cable sheath is made of a material which can be trans-illuminated by means of a light source.

4. Cable according to any of the preceding claims, **characterised in that** the conductors (2a to 2n) are arranged in at least two groups, between which is formed a cable sheath strip (6) which is provided with the markings (11).

5. Cable according to any of the preceding claims, **characterised in that** the markings (11) are designed as through-holes (11) in the cable sheath (3).

6. Cable according to any of the preceding claims, **characterised in that** the markings (11) are designed as impressions in the cable sheath (3).

7. Cable according to any of the preceding claims, **characterised in that** in the longitudinal direction (X) of the cable one each of the markings (11) is formed on the cable for each complete helical revolution - i.e. for each complete twist of the conductors (2m, 2n) over 360 degrees.

8. Cable according to any of the preceding claims, **characterised in that** the markings (11) are in the longitudinal direction of the cable located adjacent to the points (9) of the cable where the twisted conductors (2m, 2n) are to be contacted by the insulation-penetrating contacts (8).

9. Cable according to any of the preceding claims, **characterised in that** the markings (11) are in the longitudinal direction of the cable located adjacent to the points (9) of the cable where the twisted conductors (2m, 2n) are in alignment with each other in the contacting process in the direction of movement of the insulation-penetrating contacts (8).

10. Cable according to any of the preceding claims, **characterised in that** the cable is designed as a flat ribbon cable, and **in that** the markings (11) are in the longitudinal direction of the cable located adjacent to the points (9) of the cable where the twisted conductors (2m, 2n) are lying on top of each other perpendicular to the cable plane.

11. Cable according to any of the preceding claims, **characterised in that** the cable has an elliptical cross-section.

12. Cable according to any of the preceding claims, **characterised in that** the cable has a circular cross-section and is provided with a polarisation means such as a web.

13. Method for manufacturing a cable according to any of the preceding claims,
**characterised in that**
a) the prefabricated cable is trans-illuminated by means of a light source which is movable relative to the cable,
b) the points in the longitudinal direction (X) of the cable are determined where at least one pair of the conductors of the cable can be contacted by means of insulation-penetrating contacts, and
c) the cable is provided with at least one marking or with several markings (11) to which the respective insulation-penetrating contact or a suitable connecting device is aligned for contacting.

14. Method according to claim 13, **characterised in that** in step b) the points where the conductors can be contacted by means of insulation-penetrating contacts are determined by means of a sensor.

15. Method according to claim 14, **characterised in that** the prefabricated cable is provided with at least one pair of twisted conductors (2m, 2n), and **in that** it is determined at which points the twisted conductors (2m, 2n) will be contactable by the insulation-penetrating contacts (8), and **in that** the cable is provided with at least one marking or several markings (11) at these points.

16. Method according to claim 15, **characterised in that** the points where the parallel conductors can be contacted by means of insulation-penetrating contacts are determined by means of the sensor.

17. Method according to claim 16, **characterised in that** the points where the twisted conductors (2m, 2n) are contactable by means of insulation-penetrating contacts are determined by means of the sensor, and **in that** the cable is provided with markings (11) to which the respective insulation-penetrating contact or a suitable connecting device is aligned for contacting.

18. Method according to claim 17, **characterised in that** in step b) it is determined when the conductors (2m, 2n) are directly lying on top of each other.

19. Method according to any of claims 13 to 18, **characterised in that** in step a) a cable having a transparent, non-opaque cable sheath (1) is trans-illuminated.

20. Method according to any of claims 13 to 19, **characterised in that** the sensor is movable relative to the cable.

21. Method according to any of claims 13 to 20, **characterised in that** the sensor is moved relative to the cable on the side opposite the light source.

## Revendications

1. Câble comportant une gaine (1) dans laquelle au moins deux ou un plus grand nombre de conducteurs (2) sont enrobés, ce câble s'étendant dans une direction longitudinale (X) et étant équipé dans cette direction longitudinale (X) de repères (11) qui sont situés directement ou à proximité de points du câble (1) au niveau desquels au moins l'un des conducteurs (2m, 2n) peut être mis en contact par au moins un contact (8) pénétrant dans l'isolation,
**caractérisé en ce que**
la gaine du câble (1) est réalisée en un matériau limpide transparent.

2. Câble conforme à la revendication 1, dans lequel en outre au moins deux des conducteurs (2m, 2n) du câble sont torsadés l'un avec l'autre,
**caractérisé en ce que**
les repères (11) sont situés directement ou à proximité de points du câble (1) au niveau desquels les conducteurs (2m, 2n) torsadés l'un avec l'autre peuvent être mis en contact, dans la zone torsadée par au moins un contact (8) pénétrant dans l'isolation.

3. Câble conforme à la revendication 1 ou 2,
**caractérisé en ce que**
la gaine du câble est réalisée en un matériau pouvant être radiographié au moyen d'une source lumineuse.

4. Câble conforme à l'une des revendications précédentes,
**caractérisé en ce que**
les conducteurs (2a à 2n) sont répartis en au moins deux groupes entre lesquels est formée une bande de gaine (6) qui est équipée des repères (11).

5. Câble conforme à l'une des revendications précédentes,
**caractérisé en ce que**
les repères (11) sont réalisés sous la forme de ruptures dans la gaine du câble (3).

6. Câble conforme à l'une des revendications précédentes,
**caractérisé en ce que**
les repères (11) sont réalisés sous la forme d'empreintes dans la gaine (3) du câble.

7. Câble conforme à l'une des revendications précédentes,
**caractérisé en ce que**
dans la direction longitudinale (X) du câble, pour chaque tour d'hélice entier, c'est-à-dire pour chaque torsion complète des conducteurs (2m, 2n) de 360°, un repère respectif (11) est réalisé sur le câble.

8. Câble conforme à l'une des revendications précédentes,
**caractérisé en ce que**
dans la direction longitudinale du câble les repères (11) sont situés à proximité des points (9) du câble au niveau desquels les conducteurs (2m, 2n) torsadés l'un avec l'autre doivent être mis en contact par les contacts (8) pénétrant dans l'isolation.

9. Câble conforme à l'une des revendications précédentes,
**caractérisé en ce que**
dans la direction longitudinale du câble les repères (11) sont situés à proximité des points (9) du câble au niveau desquels les conducteurs (2m, 2n) torsadés l'un avec l'autre sont alignés dans la direction du déplacement des contacts (8) pénétrant dans l'isolation lors de la mise en contact.

10. Câble conforme à l'une des revendications précédentes,
**caractérisé en ce que**
le câble est réalisé sous la forme d'un câble à ruban et dans la direction longitudinale du câble les repères (11) sont situés à proximité des points (9) du câble au niveau desquels les conducteurs (2m, 2n) torsadés l'un avec l'autre se chevauchent perpendiculairement au plan du câble.

11. Câble conforme à l'une des revendications précédentes,
**caractérisé en ce qu'**
il a une section elliptique.

12. Câble conforme à l'une des revendications précédentes,
**caractérisé en ce qu'**
il a une section circulaire et est équipé d'un moyen de polarisation tel qu'une baguette.

13. Procédé d'obtention d'un câble conforme à l'une des revendications précédentes,
**caractérisé en ce que**
a) on radiographie le câble préformé au moyen d'une source lumineuse mobile par rapport à celui-ci,
b) on détermine les points sur la direction longitudinale (X) du câble au niveau desquels au moins une paire des conducteurs de ce câble peuvent être mis en contact par des contacts pénétrant dans l'isolation, et
c) on équipe le câble d'au moins un ou de plusieurs repères (11) au niveau desquels les contacts pénétrant dans l'isolation respectifs ou un dispositif de connexion correspondant est orientée pour permettre la mise en contact.

14. Procédé conforme à la revendication 13,
**caractérisé en ce que**
dans l'étape b) on détermine à l'aide d'un capteur les points au niveau desquels les conducteurs doivent être mis en contact par des contacts pénétrant dans l'isolation.

15. Procédé conforme à la revendication 14,
**caractérisé en ce qu'**
on équipe le câble préformé d'au moins une paire de conducteurs (2m, 2n) torsadés l'un avec l'autre, on détermine au niveau de quels points ces conducteurs (2m, 2n) torsadés l'un avec l'autre peuvent être mis en contact par les contacts pénétrant l'isolation, et, au niveau de ces points, on équipe le câble d'au moins un ou de plusieurs repères (11).

16. Procédé conforme à la revendication 15,
**caractérisé en ce qu'**
à l'aide du capteur on détermine les points au niveau desquels les conducteurs parallèles peuvent être mis en contact par les contacts pénétrant dans l'isolation.

17. Procédé conforme à la revendication 16,
**caractérisé en ce qu'**
à l'aide du capteur on détermine les points au niveau desquels les conducteurs (2m, 2n) torsadés l'un avec l'autre peuvent être mis en contact par des contacts pénétrant dans l'isolation, et l'on équipe le câble de repères (11) au niveau desquels le contact pénétrant dans l'isolation respectif ou un dispositif de connexion correspondant est orienté pour permettre le contact.

18. Procédé conforme à la revendication 17,
**caractérisé en ce que**
dans l'étape b) on détermine quand les conducteurs (2m, 2n) se chevauchent directement.

19. Procédé conforme à l'une des revendications 13 à 18,
**caractérisé en ce que**
dans l'étape a) on radiographie un câble avec une gaine (1) perméable à la lumière transparente.

20. Procédé conforme à l'une des revendications 13 à 19,
**caractérisé en ce que**
le capteur est mobile par rapport au câble.

21. Procédé conforme à l'une des revendications 13 à 20,
**caractérisé en ce que**
le capteur est déplacé par rapport au câble sur sa face située à l'opposé de la source lumineuse.
